# EUROPÄISCHE PATENTSCHRIFT

(11) **EP 0 926 967 B1**
(45) Veröffentlichungstag und Bekanntmachung des Hinweises auf die Patenterteilung: **19.04.2000**
(21) Anmeldenummer: 97909243.4
(22) Anmeldetag: 10.09.1997
(51) Int. Cl.: A47B 57/52, B65G 1/02

(54) **KRAGARMREGAL**
CANTILEVER TYPE SHELF
RAYONNAGE A BRAS EN PORTE-A-FAUX

(30) Priorität: 17.09.1996 DE 29616189 U
(43) Veröffentlichungstag der Anmeldung: 07.07.1999
(73) Patentinhaber: OHRA Regalanlagen GmbH, 50169 Kerpen (DE)
(72) Erfinder: MINGERS, Christian, D-52351 Düren (DE)
(74) Vertreter: Mey, Klaus-Peter, Dr.-Ing. Dipl.-Wirtsch.-Ing.
(86) Internationale Anmeldenummer: EP9704943
(87) Internationale Veröffentlichungsnummer: WO9811804

(56) Entgegenhaltungen:
- EP-A- 0 061 514
- EP-A- 0 269 425
- CH-A- 511 750
- DE-A- 3 832 537
- SE-C- 187 829

## Beschreibung

Die Erfindung betrifft ein Kragarmregal für Langgutprodukte wie Bretter, Rohre, Profileisen und dergleichen, mit Ständern und sich von diesen aus erstreckenden Kragarmen, wobei die Ständer als T-Profilständer ausgebildet und in deren Flanschen Ausstanzungen paarweise im Abstand voneinander und in gleicher Höhe übereinander angeordnet sind und am Ende jedes Kragarms sich als Halteelement eine Fußplatte mit zwei vorstehbar angeordneten Haken zum lösbaren Einhängen in die Ausstanzungen befindet, wobei die Haken bereichsweise horizontal durch die Ausstanzungen durchsteckbar sind.

Aus der europäischen Patentschrift 0 061 514 ist ein Kragarm-Regal bekannt, bei dem das Ein- bzw. Aushängen der Kragarme immer nur unter einem bestimmten Winkel erfolgen kann. Hierfür müssen daher unter bestimmten Bedingungen, d. h. bei vergleichsweise großer Länge und/oder geringer Abstandshöhe der Kragarme die darüber befindlichen Arme mit darauf befindlichen Lasten bei entsprechendem Arbeits- und Zeitaufwand vorher entfernt werden.

Die DE 35 15 260 A1 zeigt ein Kragarmregal, bei dem die Kragarme horizontal einbringbar und mittels Sicherungselementen arretierbar sind. Die Ständer sind bei dieser Ausführung Vierkantrohre, die mit je einer vertikal verlaufenden Lochreihe horizontaler Bohrungen durchquert sind. Die Kragarme sind zweischenklig mit U-förmigen Blechkantenprofilen ausgebildet, die ebenfalls von Befestigungsbohrungen durchquert sind und unterhalb derselben ein Widerlager aufweisen, das in Kragarmlängsrichtung einen den Abstand zwischen Lochreihe und Ständeranlagenfläche entsprechenden Abstand von den beiderseitigen Befestigungsbohrungen hat. Die toleranzgerechte Ausführung und Anordnung der Bohrungen erfordert hohe Präzision und damit einen hohen Aufwand an Arbeit und Kosten.

Weiterhin ist aus der DE 38 32 537 A1 ein gattungsgleiches Kragarmregal bekannt, bei dem gleichfalls die Kragarme horizontal einbringbar sind, wobei an den Kragarmen angeordnete Haken durch Ausnehmungen der T-Profilständer gesteckt und durch Sicherungselemente arretierbar sind. Zur Arretierung werden auf den durchgesteckten Teil des Hakens die als Arretierplatten mit einer Öffnung ausgebildeten Sicherungselemente eingehängt.

Und schließlich ist aus der EP 0 519 316 B1 ein dem Anmeldungsgegenstand ähnliches Kragarmregal bekannt, dessen Ausgestaltung darin besteht, daß jeder Haken einen teilweise nach unten verdickten Hals aufweist, dessen Unterseite eine Auflagenfläche in einem Teilbereich der Unterkante der Ausstanzung bildet. Diese Ausbildung erfordert ein außerordentlich hohes Maß an Präzision. Dabei soll der ansteigende Teil des Keiles in horizontaler Richtung eine Länge besitzen, die etwa der halben Dicke des Flansches entspricht und um eine Passungstoleranz zwischen 0,1 und 0,5 mm kleiner sein als der Abstand der Hakeninnenseite von der Flanschinnenseite, wobei die Auflagefläche des Halses eine horizontale Länge aufzuweisen hat, die etwa der halben Dicke des Flansches entspricht, und schließlich das Höhenmaß des Hakens um eine Passungstoleranz, vorzugsweise 0,1 bis 0,5 mm, kleiner als der Abstand zwischen Unterkante und Oberkante der Ausstanzungen des Flansches sein soll.

Ausgehend von diesem Stand der Technik liegt der Erfindung die Aufgabe zugrunde, ein Kragarmregal der eingangs genannten Art wesentlich zu verbessern und mit einfachen Mitteln derart auszugestalten, daß bei einem Höchstmaß an Tragfähigkeit sowohl eine problemlose Fertigung als auch eine möglichst einfache Montage und Verstellung bzw. Justierung zur gleichmäßigen Ausrichtung der Kragarme untereinander in einer Ebene erreicht wird, ohne daß hierfür hohe Ansprüche an die Toleranzgenauigkeit der miteinander zusammenwirkenden Elemente an Ständer und Kragarmen erforderlich ist.

Die Aufgabe wird erfindungsgemäß dadurch gelöst, daß in dem durchsteckbaren Bereich eines jeden Hakens eine zur horizontalen Aufnahme eines Sperrelementes ausgebildete Ausnehmung vorhanden ist, und daß das Sperrelement ein zur Kraftübertragung ausgebildeter Sperrhaken ist, der nach Art eines Schlüssels einen Schaft mit kreisförmigem Querschnitt und an einem Ende eine Sperrnase und am anderen Ende ein im rechten Winkel angeordnetes Griffstück aufweist.

Ein besonderer Vorteil ergibt sich dadurch, daß das Sperrelement die Hauptlast bzw. Reaktionskraft in Stegnähe eines Ständers überträgt, mithin im Bereich höchster Festigkeit. Das ergibt ein Höchstmaß an Tragfähigkeit.

Durch die erfindungsgemäße Ausbildung wird sowohl eine paßgenaue und zugleich durch Wegfall enger Toleranzen kostengünstige Fertigung als auch ein problemloses Ein- und Aushängen der Kragarme bei deren Montage erheblich begünstigt.

Die Sperrelemente zur Kraftübertragung sind fertigungstechnisch als auch ergonomisch unkompliziert ausgebildete Sperrhaken. Durch deren Verwendung kann bei überraschend einfacher Montage mit einem Minimum an Arbeitszeit eine hohe Lagestabilität der Kragarme an den Ständern gewährleistet werden.

In vorteilhafter Ausbildung der Erfindung ist vorgesehen, daß die Ausnehmungen an den Haken nach Art in selbstsichernder Ausbildung eines Schlüsselloches zum Durchstecken der Sperrnasen mit kompatiblen Durchtrittsformen gestaltet sind. Eine besondere Ausgestaltung sieht vor, daß die Ausnehmung im durchsteckbaren Bereich eines jeden Hakens in selbstsichernder Ausbildung eine von der Kreisform abweichende, bevorzugt elliptische, elliptoidische bzw. ovale oder langlochähnliche Form aufweist.

Das Sperrelement ist bevorzugt ein Schmiedeteil aus Vergütungsstahl und dessen Griffstück mit einem ein Einführen in die Ausnehmung verhindernden endständigen Wulst versehen.

Eine vorteilhafte Ausbildung der Erfindung besteht weiterhin darin, daß im Quersteg jeder Fußplatte an dem den Haken entgegengesetzten Ende eine zur Aufnahme eines Justierelementes ausgebildete Ausnehmung vorhanden ist. Diese kann beispielsweise zur Aufnahme einer Standard-Justierschraube dienen, die mit je einer Stellmutter an der Innen- und Außenseite des Quersteges der Fußplatte einschraubbar und einstellbar ist. Zur Verbesserung der Winkeljustierung können können auch zwei nebeneinander angeordnete Justierelemente im unteren Bereich der Fußplatte vorgesehen sein.

Dabei ist mit Vorteil weiter vorgesehen, daß die am Ende jedes Kragarms befindliche Fußplatte in bevorzugt einstückiger Ausbildung einen U-förmigen Querschnitt mit einem Quersteg und an dessen Seiten Längsstege aufweist, an deren einem Ende die Haken vorstehbar ausgebildet sind. Bevorzugt sind die Fußplatten Formteile aus Gußstahl. Sie sind beispielsweise in großer Stückzahl mit übereinstimmenden Abmessungen herstellbare Serienteile, die sich bevorzugt zur Produktion mit automatischen Gießeinrichtungen bei relativ niedrigen Kosten eignen. Alternativ kann es sich aber auch um Schmiedeteile oder gestanzte Werkstücke handeln.

Weitere Einzelheiten, Merkmale und Vorteile der Erfindung ergeben sich aus der nachstehenden Erläuterung der in den Zeichnungen schematisch dargestellten Ausführungsbeispiele.

Es zeigen:
- Fig. 1: eine perspektivische Ansicht eines Kragarm-Regals,
- Fig. 2: eine Seitenansicht eines Ständers mit eingehängtem Kragarm,
- Fig. 3: in Seitenansicht einen Kragarm gemäß Fig. 2 mit etwas anderer Ausführung der Fußplatte,
- Fig. 4a, 4b, 4c: eine Fußplatte in Ansicht von oben in Seitenansicht und in Ansicht von unten,
- Fig. 5a, 5b: ein Sperrelement in Seitenansicht und im Schnitt,
- Fig. 6: eine andere Ausführung des Sperrelementes bzw. Sperrhakens in Seitenansicht.

Das in der Figur 1 dargestellte erfindungsgemäße Kragarmregal weist mehrere T-Profilständer (1) auf, zumindest zwei Ständer für ein Regal. Die Anzahl der Ständer ist beliebig. T-Profilständer (1) können in gleichen oder ungleichen Abständen angeordnet sein. Beim dargestellten Ausführungsbeispiel sind diese T-Profilständer (1) als Doppel-T-Profilständer ausgebildet. In den Flanschen (2) der Profilständer (1) sind Paare von Ausstanzungen (3) angeordnet. Die Ausstanzungen (3) eines jeden Paares liegen in gleicher Höhe und sind im Abstand voneinander und übereinander in den Flanschen (2) angeordnet. Diese Ausstanzungspaare (3) können in einem Flansch (2) oder in beiden Flanschen eines Doppel-T-Trägers (1) vorhanden sein. Am unteren Ende der Ständer (1) sind Stützfüße (14) angebracht. Zwischen den Ständer (1) können bekanntermaßen Distanzstücke (15) und diagonale Spannverbände (16) mit Spannschrauben (17) angeordnet sein.

Wie aus den Figuren 2 und 3 erkennbar, weisen die in die Ausstanzungen (3) einzuhängenden Kragarme (4) am befestigungsseitigen Ende Fußplatten (7) mit Haken (5) auf, die je paarweise horizontal durch ein paar Ausstanzungen (3) bereichsweise durchsteckbar sind, wobei in dem durchsteckbaren Bereich (6) eines jeden Hakens (5) eine zur horizontalen Aufnahme je eines Sperrelementes (20) ausgebildete Ausnehmung (8) vorhanden ist. Wie dazu der Figur 2 mit durch die Ausnehmung (8) durchgestecktem Sperrelement (20) entnehmbar, ist dieses ein zur Kraftübertragung optimal ausgebildeter Sperrhaken (21) von robuster und zugleich unkomplizierter Bauart und bevorzugt ein Schmiedeteil aus Vergütungsstahl.

Er besitzt, wie dies im einzelnen die Figuren 5a und 5b zeigen, einen kreisförmigen Schaft (22) mit einer Sperrnase (23) und weist zu seiner Betätigung ein Griffstück (24) auf. Dieses kann mit der Sperrnase (23) gleichgerichtet angeordnet sein, wie dies in der Figur 2 gezeigt ist. Der Sperrhaken (21) wird dabei mit nach oben gerichtetem Griffstück (24) und Sperrnase (23) in die nach oben zu selbstsichernd z. B. oval ausgebildete Ausnehmung (8) wie ein Schlüssel eingeführt und danach im Sinne des Pfeiles (19) am Griff (24) um 180 Grad nach unten geschwenkt, wobei die Sperrnase (23) in die untere, gestrichelt gezeigte Position umschwenkt und die Ausnehmung (8) derart hintergreift, daß das Sperrelement (20) in der gestrichelt gezeichneten Lage seitlich arretiert ist. Dies ist der einzige Arbeitsschritt zum Befestigen eines Kragarmes (4) mit der Fußplatte (7) und den Haken (5) am Flansch (2) eines T- bzw. Doppel-T-Trägers.

Aus den Figuren 4a bis 4c ist ersichtlich, daß die Fußplatte (7) in bevorzugt einstückiger Ausbildung einen U-förmigen Querschnitt mit einem Quersteg (10) und an dessen Seiten Längsstegen (9) aufweist, an deren einem Ende die Haken (5) vorstehbar angeordnet sind. In den Haken (5) sind zum Durchstecken eines Sperrelementes (20) ausgebildete Ausnehmungen (8) vorhanden. Diese Ausnehmung (8) kann bevorzugt in selbstsichernder Ausbildung eine von der Kreisform abweichende, elliptische, elliptoidische bzw. ovale oder langlochähnliche Form aufweisen. Weiterhin ist im Quersteg (10) der Fußplatte (7) an dem den Haken (5) entgegengesetzten Ende eine zur Aufnahme eines Justierelementes ausgebildete Ausnehmung (11) vorhanden. Dazu ist aus der Figur 2 erkennbar, daß das Justierelement eine beliebige Schraube sein kann, die sich je nach Schraubzustand mehr oder weniger weit gegen die Innenseite des Flansches (2) abstützt und dadurch eine Korrektur der Horizontallage jedes Kragarmes (4) auf einfachste und ökonomische Weise bewirkt.

Die Ausbildung des Sperrelementes (20) bzw. des Sperrhakens (21) in den Figuren 5a und 5b nach Art eines Schlüssels ist nur beispielhaft, wobei die damit zusammenwirkende Ausnehmung (8) an der Fußplatte (7) nach Art eines Schlüsselloches zum Durchstecken der Sperrnase mit kompatibler Durchtrittsform ausgebildet ist, wie dies beispielsweise die Figuren 2, 3 und 4b zeigen. Die Formgebung der Sperrnase und die kompatible Ausgestaltung der Ausnehmung (8) in den Haken (5) einer Fußplatte (7) ist dem Belieben des Fachmannes anheimgestellt. Die Sperrfunktion wird, wie dies in der Figur 5b angedeutet ist, nach Durchstecken des Schaftes (22) mit Sperrnase (23) durch eine Ausnehmung (8) durch einfaches Umlegen des Griffstückes (24) entsprechend dem Pfeil (19) vorgenommen. Dabei geht aus den Figuren 5a und 5b die unkomplizierte Formgebung des Sperrelementes (20) deutlich hervor.

Gemäß Figur 6 ist das Sperrelement (20) ist bevorzugt am Griffstück (24) mit einem endständigen Wulst (25) ausgebildet, um damit ein versehentlich falsches Einstecken in die Ausnehmung (8) zu verhindern. Das erhöht die Sicherheit bei der Montage eines Kragarmes (4).

Die beispielhaft gezeigten Ausführungsformen der miteinander zusammenwirkenden Elemente, Fußplatte (7), Haken (5), Sperrelement (20), ist selbstverständlich nicht zwingend. Weitere, im handwerklichen Ermessen des Fachmannes liegende Ausgestaltungen sind je nch Ausführung des Kragarmregals möglich, sofern sie dem Grundgedanken der Erfindung entsprechen und eine Lösung der eingangs gestellten Aufgabe ergeben. Beispielsweise kann das Sperrelement (20) mit einem derart verlängerten Schaft (22) ausgebildet sein, daß es beim Einschieben durch beide Haken eines Hakenpaares einer Fußplatte (7) hindurchreicht. Dadurch wird gegebenenfalls die Vorrichtung noch weiter vereinfacht. Auch kann statt dem Wulst (25) eine Nase oder andere konstruktive Lösung gefunden werden. Die jeweilige konstruktive Ausgestaltung ist in Anpassung an die spezielle Verwendung der Vorrichtung dem Fachmann anheimgestellt.

## Patentansprüche

1. Kragarmregal für Langgutprodukte wie Bretter, Rohre, Profileisen und dergleichen, mit Ständern und sich von diesen aus erstreckenden Kragarmen (4), wobei die Ständer (1) als T-Profilständer ausgebildet und in deren Flanschen (2) Ausstanzungen (3) paarweise im Abstand voneinander und in gleicher Höhe übereinander angeordnet sind und am Ende jedes Kragarms (4) sich als Halteelement eine Fußplatte (7) mit zwei vorstehbar angeordneten Haken (5) zum lösbaren Einhängen in die Ausstanzungen (3) befindet, wobei die Haken (5) bereichsweise horizontal durch die Ausstanzungen (3) durchsteckbar sind, **dadurch gekennzeichnet,** daß in dem durchsteckbaren Bereich eines jeden Hakens (5) eine zur horizontalen Aufnahme eines Sperrelementes (20) ausgebildete Ausnehmung (8) vorhanden ist, und daß das Sperrelement (20) ein zur Kraftübertragung ausgebildeter Sperrhaken (21) ist, der nach Art eines Schlüssels einen Schaft (22) mit kreisförmigem Querschnitt und an einem Ende eine Sperrnase (23) und am anderen Ende ein im rechten Winkel angeordnetes Griffstück (24) aufweist.

2. Kragarmregal nach Anspruch 1**, dadurch gekennzeichnet,** dass die Ausnehmungen (8) nach Art eines Schlüsselloches zum Durchstecken der Sperrnasen (23) mit kompatibler Durchtrittsform ausgebildet sind.

3. Kragarmregal nach Anspruch 1 oder 2, **dadurch gekennzeichnet,** dass die Ausnehmung (8) im durchsteckbaren Bereich (6) eines jeden Hakens (5) in selbstsichernder Ausbildung eine von der Kreisform abweichende, bevorzugt elliptische, elliptoidische bzw. ovale oder langlochähnliche Form aufweist.

4. Kragarmregal nach einem oder mehreren der Ansprüche 1 bis 3, **dadurch gekennzeichnet,** dass das Sperrelement (20) bevorzugt ein Schmiedeteil aus Vergütungsstahl und dessen Griffstück (24) mit einem ein Einführen in die Ausnehmung (8) verhindernden endständigen Wulst (25) versehen ist.

5. Kragarmregal nach einem oder mehreren der Ansprüche 1 bis 4, **dadurch gekennzeichnet,** dass im Quersteg (10) der Fußplatte (7) an dem den Haken (5) entgegengesetzten Ende eine zur Aufnahme eines Justierelementes ausgebildete Ausnehmung (11) vorhanden ist.

6. Kragarmregal nach einem oder mehreren der Ansprüche 1 bis 5, **dadurch gekennzeichnet**, dass die am Ende jedes Kragarmes (4) befindliche Fußplatte (7) in bevorzugt einstückiger Ausbildung einen U-förmigen Querschnitt mit einem Quersteg (10) und an dessen Seiten Längsstege (9) aufweist, an deren einem Ende die Haken (5) vorstehbar angeordnet sind.

## Claims

1. Cantilever-type shelf for elongate products such as boards, pipes, sectional iron, etc., with uprights and cantilever arms (4) extending out therefrom, wherein the uprights (1) are formed as T-section uprights, punched holes (3) are disposed in pairs at a spacing from one another and at the same height above one another in the flanges (2) of the uprights, and a base plate (7) is located as a retaining element at the end of each cantilever arm (4), which plate has two hooks (5), disposed such that they can protrude, so as to be suspended in a removable manner in the punched holes (3), wherein parts of the hooks (5) can be inserted horizontally through the punched holes (3), characterised in that a recess (8), which is formed for holding a locking element (20) horizontally, is provided in the insertable part of each hook (5), and that the locking element (20) is a locking hook (21) which is formed to transmit forces and which comprises, like a key, a shank (22) with a circular cross section and at one end a locking lug (23) and at the other end a handle piece (24) disposed at a right angle.

2. Cantilever-type shelf according to Claim 1, characterised in that the recesses (8) are formed like a keyhole for inserting the locking lugs (23) with a compatible shape of passage.

3. Cantilever-type shelf according to Claim 1 or 2, characterised in that the shape of the recess (8) in the insertable region (6) of each hook (5) is non-circular, preferably elliptical, ellipsoidal or oval or slot-like, in a self-securing formation.

4. Cantilever-type shelf according to one or more of Claims 1 to 3, characterised in that the locking element (20) is preferably a forged part of heat-treatable steel and its handle piece (24) is provided with a terminal bead (25) preventing it from being introduced into the recess (8).

5. Cantilever-type shelf according to one or more of Claims 1 to 4, characterised in that a recess (11), which is formed to hold an adjustment element, is provided in the cross member (10) of the base plate (7) at the end which is opposite the hooks (5).

6. Cantilever-type shelf according to one or more of Claims 1 to 5, characterised in that, the base plate (7) located at the end of each cantilever arm (4), and preferably of one-piece construction, has a U-shaped cross section with a cross member (10) and, at the sides thereof, longitudinal members (9), at one end of which the hooks (5) are disposed such that they can protrude.

## Revendications

1. Rayonnage à bras en porte-à-faux pour produits longs, tels que planches, tubes, fers profilés et similaires avec des montants (1) et des bras en porte-à-faux (4) s'étendant à partir de ces derniers, les montants ayant la forme de profilés en T et dans les ailes (2) desquels sont disposés par paires, des poinçonnages (3) à une certaine distance les uns des autres et à une hauteur égale les uns au-dessus des autres et à l'extrémité de chaque bras en porte-à-faux (4) est placée comme élément de stabilité, une semelle (7) avec deux crochets (5) disposés en saillie pour être accrochés d'une façon amovible dans les poinçonnages (3), les crochets pouvant traverser horizontalement les orifices (3) dans leurs zones respectives,
caractérisé en ce que
dans la zone de traversée de chaque crochet (5) est disposé un orifice (8) conçu pour recevoir horizontalement un élément de verrouillage (20), et l'élément de verrouillage (20) est un loquet de blocage (21) destiné à supporter les charges, qui présente sous forme d'une clé, une tige (22) de section circulaire ayant à son extrémité, un taquet de verrouillage (23) et à son autre extrémité une poignée (24) disposée à angle droit.

2. Rayonnage à bras en porte-à-faux suivant la revendication 1 ou 2,
caractérisé en ce que
les orifices (8) ont la forme d'un trou de serrure pour l'introduction du taquet de verrouillage (23) sous une forme compatible avec sa pénétration.

3. Rayonnage à bras en porte-à-faux suivant la revendication 1 ou 2,
caractérisé en ce que
l'orifice (8) dans la zone de pénétration (6) de chaque crochet (5) présente d'une façon autoverrouillante, une forme différente de la forme circulaire, et, de préférence elliptique, ellipsoïde, ou ovale ou oblongue.

4. Rayonnage à bras en porte-à-faux suivant l'une ou plusieurs des revendications 1 à 3,
caractérisé en ce que
l'élément de verrouillage (20) est réalisé de préférence sous forme d'une pièce forgée en acier allié, sa poignée (24) avec un bourrelet placé à l'extrémité interdisant toute introduction dans l'orifice (8).

5. Rayonnage à bras en porte-à-faux selon l'une ou plusieurs des revendications 1 à 4,
caractérisé en ce que
un perçage (11) est prévu dans le dos transversal (10) de la semelle (7) à l'extrémité opposée aux crochets (5) pour recevoir un élément d'ajustement.

6. Rayonnage à bras en porte-à-faux suivant l'une ou plusieurs des revendications 1 à 5,
caractérisé en ce que
la semelle (7) placée à l'extrémité de chaque bras en porte-à-faux (4) est formée de préférence d'une seule pièce et présente une section en forme de U avec un dos (10) et sur ses côtés, des faces longitudinales (9) à l'une des extrémités desquelles sont placés en saillie, les crochets (5).
